# FASCICULE DE BREVET EUROPEEN

(11) **EP 1 139 361 B1**
(45) Date de publication et mention de la délivrance du brevet: **28.03.2007**
(21) Numéro de dépôt: 01400349.5
(22) Date de dépôt: 09.02.2001
(51) Int. Cl.: H01H 9/16

(54) **Circuit électrique pour la transmission d'une information d'état, notamment d'un organe de matériel ferroviaire roulant, et système électrique incorporant un tel circuit**
Elektrische Schaltungsanordnung zur Meldung von Zustandsinformationen, insbesondere für Eisenbahnmaterial, und System mit einer solchen Einrichtung
Electrical circuit for the transmitting the status information, particularly for railway material, and system incorporating such a circuit

(30) Priorité: 31.03.2000 FR 0004160; 15.06.2000 FR 0007646
(43) Date de publication de la demande: 04.10.2001
(73) Titulaire: Alstom, 92300 Levallois-Perret (FR)
(72) Inventeur: Bert, Michel, 69390 Charly (FR); Prince, Ladimir, 38200 Villette d'Anthon (FR)
(74) Mandataire: Blot, Philippe Robert Emile

(56) Documents cités:
- EP-A- 0 249 410
- DE-A- 4 221 916
- GB-A- 2 159 285
- US-A- 5 497 380
- US-A- 5 629 879

## Description

L'invention concerne un circuit électrique pour l'acheminement d'informations de type tout ou rien, notamment pour une application dans le domaine ferroviaire.

Dans un train, de nombreux signaux de type tout ou rien indiquant l'état d'un paramètre ou d'un équipement sont acheminés par exemple jusqu'à un circuit électronique de commande d'automates ou jusqu'à un tableau de contrôle et de signalisation.

Par exemple, ces signaux sont représentatifs de l'état d'un disjoncteur ou de la position ouverte ou fermée d'une porte d'accès à une voiture.

Les signaux sont destinés à être acheminés avec un degré élevé de sécurité et de disponibilité, ce qui rend inadaptée l'utilisation de liaisons de faible énergie de type informatique.

Une solution actuellement utilisée consiste à brancher aux deux bornes d'un accumulateur un circuit électrique en boucle fermée, qui comporte en série au moins un interrupteur lié à l'état de l'organe à contrôler, une résistance, et une liaison à isolation galvanique reliée au dispositif destinataire de l'information contenue dans le signal, par exemple le circuit électronique de commande d'automate ou le tableau de contrôle et de signalisation.

La position ouverte ou fermée de l'interrupteur est représentative de l'état d'un paramètre ou d'un équipement. Lorsque l'interrupteur est fermé, un courant, dont l'intensité est limitée par la résistance, circule dans le circuit. Lorsqu'il est ouvert, aucun courant ne passe. La présence ou l'absence de ce courant est transformée par la liaison à isolation galvanique en une information tout ou rien communiquée au circuit électronique.

Généralement, un train comporte une pluralité de tels circuits connectés aux bornes d'un même accumulateur.

Comme les interrupteurs ont tendance à s'oxyder, une intensité minimale de courant, de l'ordre de quelques dizaines de milliampères, doit traverser chacun de ces interrupteurs pour les nettoyer.

Ce courant est consommé à perte dans la résistance.

De plus, la puissance dissipée dans la résistance par effet Joule produit de la chaleur, qui doit être évacuée.

Une solution consisterait à utiliser des ventilateurs.

Cependant, à l'heure actuelle, on évite, voire on s'interdit, d'utiliser de tels ventilateurs comme mode de refroidissement des circuits électroniques embarqués dans les trains pour des raisons de fiabilité, un ventilateur comportant des composants mécaniques susceptibles de se coincer, de se gripper et, de manière générale, de provoquer une panne.

La fiabilité des composants électriques et électroniques diminuant fortement lorsque la température ambiante augmente, on cherche à produire le moins de chaleur possible.

Par ailleurs, l'accumulateur alimentant généralement plusieurs circuits, et d'autres équipements, la tension qu'il délivre varie dans le temps avec le niveau de la charge à ses bornes.

L'intensité du courant dans le circuit varie donc elle aussi, proportionnellement à l'état de charge de l'accumulateur.

Par conséquent, pour obtenir l'intensité minimale requise pour le nettoyage des interrupteurs, il faut consentir à consommer un important surcroît de courant et donc de puissance, pendant certaines périodes au cours du fonctionnement du circuit. La production supplémentaire de chaleur qui l'accompagne accroît le problème de l'évacuation de cette chaleur.

La quantité de chaleur dissipée augmente avec le nombre d'interrupteurs et d'informations à transmettre.

Le document DE-A- 4 221 916 décrit un circuit électrique selon le préambule de la revendication 1.

L'invention vise à réduire les inconvénients susmentionnés de l'art antérieur.

L'invention a donc pour but de réaliser l'acheminent d'une information de type tout ou rien avec un degré élevé de fiabilité et de disponibilité, tout en réduisant la puissance dissipée par effet Joule.

Elle a donc pour objet un circuit électrique de transmission de l'état d'un paramètre ou d'un équipement, destiné à être branché aux bornes d'un accumulateur d'alimentation et comportant :
- une liaison à isolation galvanique entre ledit circuit électrique et une sortie pour l'émission d'une information d'état, et
- un interrupteur dont la position ouverte ou fermée est représentative de l'information d'état et qui détermine le passage d'un courant dans ledit circuit électrique,
   le circuit électrique assurant la transmission de l'information d'état de l'interrupteur vers la sortie, par l'intermédiaire de la liaison à isolation galvanique,
caractérisé en ce qu'il comporte des moyens pour réguler l'intensité du courant dans l'interrupteur, comportant des moyens de commutation des connexions entre les éléments constitutifs du circuit électrique et comportant des moyens d'emmagasinage selfiques en série avec l'interrupteur et des moyens d'emmagasinage capacitifs qui, en régime établi, forment chacun alternativement moyens de stockage et moyens de restitution d'une partie de l'énergie dudit circuit électrique, selon l'état alternatif desdites connexions entre les différents éléments du circuit électrique, déterminé par les moyens de commutation.

Suivant d'autres caractéristiques de ce circuit électrique :
- la liaison à isolation galvanique est connectée en série avec l'interrupteur ;
- les moyens pour réguler l'intensité du courant dans l'interrupteur comportent en outre des moyens de contrôle d'une grandeur caractéristique de l'état du circuit électrique et de commande alternative des moyens de commutation des connexions entre les éléments constitutifs du circuit électrique en fonction de l'état dudit circuit électrique ;
- les moyens de commutation des connexions entre les éléments constitutifs du circuit électrique connectent alternativement au moins les moyens d'emmagasinage selfiques, l'interrupteur, l'accumulateur et les moyens d'emmagasinage capacitifs en série dans une boucle fermée lors d'une première phase, en régime établi, de restitution par les moyens d'emmagasinage selfiques d'une quantité d'énergie qui est stockée par les moyens d'emmagasinage capacitifs, et les moyens d'emmagasinage selfiques, l'interrupteur et les moyens d'emmagasinage capacitifs en série dans une boucle fermée lors d'une deuxième phase , en régime établi, de restitution par les moyens d'emmagasinage capacitifs d'une quantité d'énergie qui est stockée par les moyens d'emmagasinage selfiques, la polarité des branchements entre les moyens d'emmagasinage selfiques et les moyens d'emmagasinage capacitifs étant inversés entre la première et la deuxième phase ;
- les moyens d'emmagasinage selfiques et les moyens d'emmagasinage capacitifs comportent respectivement une inductance en série avec l'interrupteur et une capacité, le circuit électrique comporte en série avec l'interrupteur et l'inductance, des première et deuxième branches en parallèle, et comporte une résistance en parallèle avec l'interrupteur et l'inductance, et connectée à un point de la deuxième branche, la capacité étant connectée dans la deuxième branche, et les moyens de commutation des connexions comportent des moyens pour diriger alternativement dans les première et deuxième branches le courant passant dans l'interrupteur et l'inductance ;
- la liaison à isolation galvanique est connectée dans la première branche ;
- la liaison à isolation galvanique est connectée en série avec le condensateur dans la deuxième branche ;
- la liaison à isolation galvanique est connectée en série avec la résistance ;
- la période, durant laquelle le courant passant dans l'interrupteur et l'inductance circule successivement dans la première puis dans la deuxième branche, et le rapport cyclique, égal au temps de circulation de ce courant dans la première branche divisé par ladite période, sont respectivement fixe et variable et déterminés par les moyens de contrôle de la grandeur caractéristique de l'état du circuit électrique et de commande périodique des moyens de commutation ;
- les moyens pour diriger alternativement dans les première et deuxième branches le courant passant dans l'interrupteur et l'inductance comportent un interrupteur commandé connecté dans la première branche et une diode connectée dans la deuxième branche entre d'une part, l'une des deux jonctions des première et deuxième branches, et d'autre part, le point de connexion de la résistance sur la deuxième branche, la capacité se trouvant entre d'une part l'autre de ces deux jonctions des première et deuxième branches, et d'autre part, le point de connexion de la résistance sur la deuxième branche ;
- la liaison à isolation galvanique est connectée en série avec la diode ;
- la liaison à isolation galvanique consiste en un opto-coupleur ;
- la liaison à isolation galvanique consiste en un transformateur ;
- le primaire dudit transformateur forme également au moins une partie des moyens d'emmagasinage selfiques ;
- lesdits moyens de contrôle d'une grandeur caractéristique de l'état du circuit électrique et de commande périodique des moyens de commutation forment également la liaison à isolation galvanique et sont, à cet effet, pourvus de ladite sortie pour l'émission de l'information d'une part, et aptes à émettre cette information à partir du traitement de ladite grandeur caractéristique, notamment à partir du rapport cyclique, d'autre part ;
- la valeur de crête, au cours d'une période, du courant passant dans l'interrupteur constitue ladite grandeur caractéristique de l'état du circuit électrique ;
- le potentiel au point de connexion de la résistance sur la deuxième branche constitue ladite grandeur caractéristique de l'état du circuit électrique ;
- la tension aux bornes de la résistance constitue ladite grandeur caractéristique de l'état du circuit électrique ;
- il comporte en outre des moyens pour tester son fonctionnement correct, indépendamment de la position de l'interrupteur d'état ;
- les moyens pour tester le fonctionnement correct de ce circuit électrique comportent :
   - un interrupteur commandé de test et un accumulateur de test connectés dans un premier circuit série qui est à son tour connecté en parallèle avec un deuxième circuit série comportant l'interrupteur d'état et un emplacement destiné au branchement de l'accumulateur d'alimentation, et
   - une unité de test automatique, connectée à la borne de commande de l'interrupteur commandé de test et à la sortie pour l'émission d'une information d'état ;
- les moyens pour tester le fonctionnement correct de ce circuit électrique comportent :
   - un interrupteur commandé de test connecté en parallèle avec l'interrupteur d'état, l'ensemble étant connecté en série avec un emplacement pour le branchement de l'accumulateur d'alimentation destiné à assurer également la fonction d'un accumulateur de test ; et
   - une unité de test automatique, connectée à la borne de commande de l'interrupteur commandé de test et à la sortie pour l'émission d'une information d'état ;
- l'unité de test automatique, également connectée aux moyens de contrôle d'une grandeur caractéristique de l'état du circuit électrique et de commande alternative des moyens de commutation des connexions, est apte à maintenir lesdits moyens de commutation dans au moins une position d'annulation du courant dans ledit circuit électrique ;
- les moyens pour tester le fonctionnement correct de ce circuit électrique comportent au moins une diode de protection connectée en série avec l'interrupteur d'état, pour bloquer un courant en provenance de l'interrupteur commandé de test ;
- les moyens pour tester le fonctionnement correct de ce circuit électrique comportent une autre diode de protection connectée en série avec l'interrupteur commandé de test, pour bloquer un courant en provenance de l'interrupteur d'état.

L'invention a également pour objet un système électrique destiné à transmette une pluralité d'informations d'état, caractérisé en ce qu'il comporte un accumulateur et une pluralité de circuits électriques, tels que définis ci-dessus, destinés chacun à transmettre une information d'état et branchés en parallèles aux bornes dudit accumulateur.

Suivant d'autres caractéristiques de ce système électrique, celui-ci est embarqué dans un convoi ferroviaire, chaque interrupteur étant associé à un organe ou un équipement dudit convoi ferroviaire, pour en contrôler l'état ou la position.

L'invention sera mieux comprise à la lecture de la description qui va suivre, donnée uniquement à titre d'exemple et faite en se référant aux dessins annexés, sur lesquels :
- la Fig.1 représente un système électrique selon une première variante de réalisation de l'invention pour la transmission d'une pluralité d'informations tout ou rien ;
- la Fig.2 représente un circuit électrique élémentaire du système électrique de la figure 1 pour la transmission d'une information tout ou rien ;
- les graphes des figures 3a, 3b et 3c représentent les valeurs théoriques des courants en fonction du temps, respectivement dans trois branches du circuit de la figure 2 ;
- la Fig.4 représente un circuit élémentaire analogue à celui de la figure 2 selon un exemple de réalisation de la première variante de réalisation de l'invention ;
- la Fig.5 représente un circuit élémentaire analogue à celui de la figure 2 selon une deuxième variante de réalisation de l'invention ;
- la Fig.6 représente un circuit élémentaire analogue à celui de la figure 2 selon une troisième variante de réalisation de l'invention ; et
- la Fig. 7 représente un circuit élémentaire conforme à la première variante de réalisation de l'invention illustrée à la figure 2, ce circuit élémentaire comportant en outre des moyens pour tester automatiquement son fonctionnement correct.

Une première variante de réalisation d'un système électrique 1 selon l'invention est illustrée sur la figure 1.

Le système électrique 1 est apte à transmettre une pluralité d'informations tout ou rien à un circuit électronique 2 de commande d'automates.

Le système électrique 1 comporte une pluralité de circuits électriques élémentaires CE(i), ici au nombre de n, connectés en parallèle aux bornes d'un accumulateur d'alimentation 3. Comme cela sera expliqué par la suite, chaque circuit élémentaire CE(i) est apte à transmettre une information tout ou rien représentative de l'état d'un organe ou d'un équipement à contrôler, notamment un équipement de véhicules ferroviaires.

Une connexion S(1)...S(i)...S(n) récupère en sortie de chaque circuit élémentaire CE(i), l'information tout ou rien au moyen d'une liaison qui sera décrite ci-après, pour la transmettre à l'un des ports d'entrée P(1)...P(i)...P(n) du circuit électronique 2.

Le circuit électronique 2 comporte également des ports 4 de sortie par exemple pour la commande d'automates (non représentés).

Dans l'application principale visée, l'accumulateur d'alimentation 3, le système électrique 1 et le circuit électronique 2 sont destinés à être embarqués dans un train. Il va de soi que le circuit électronique 2 de commande d'automates peut être remplacé par un tableau de contrôle et de signalisation ou par tout dispositif susceptible de recevoir et de traiter une information tout ou rien.

Généralement, l'accumulateur d'alimentation 3 est la seule source de tension continue pour tout le train. Aussi, les divers équipements embarqués qui nécessitent une alimentation en courant continu sont alimentés par cet unique accumulateur 3. La tension qu'il délivre est donc susceptible de varier dans le temps, en fonction de la charge à ses bornes, entre 0,6 fois et 1,4 fois sa tension nominale.

Les accumulateurs 3 généralement utilisés à l'heure actuelle dans les trains, présentent des tensions nominales de 24 volts, 36 volts, 48 volts, 96 volts et 110 volts.

Par soucis de clarté, on a isolé sur la figure 2, un circuit électrique élémentaire CE(i) entrant dans la construction du système électrique 1. Ce circuit élémentaire CE(i) comporte une boucle B alimentée par l'accumulateur 3 et qui comprend, disposés en série, un interrupteur d'état 5, une inductance 6, une liaison à isolation galvanique 7 qui peut par exemple être réalisée au moyen d'un opto-coupleur, et deux branches 8 et 9 en parallèle.

Pour des raisons de commodité, la convention suivante est adoptée dans la suite de la description : le sens de circulation d'un courant dans la boucle B de la borne + vers la borne - de l'accumulateur 3 définit une orientation positive de cette boucle B.

La branche 8 comporte, disposés en série, un transistor 10 et un dispositif de régulation 11 commandant ledit transistor 10. La polarisation du transistor 10 est telle qu'un courant circulant entre les deux électrodes principales, autres que celle de commande, du transistor est positif selon l'orientation conventionnelle de la boucle B adoptée précédemment.

Le dispositif de régulation 11 comporte des moyens de mesure de l'intensité du courant qui parcourt la branche 8, ainsi qu'une horloge (non représentée).

La deuxième branche 9 comporte une diode 12 et un condensateur 13 en série.

Une résistance 14 est disposée entre un point P de la branche 9 localisé entre la diode 12 et ie condensateur 13, et la borne + de l'accumulateur 3.

La diode 12 est polarisée de manière à interdire la décharge du condensateur 13 ailleurs que par la résistance 14.

L'organe ou l'équipement dont on veut contrôler l'état actionne la fermeture et l'ouverture de l'interrupteur d'état 5.

Lorsque l'interrupteur 5 est ouvert, aucun courant ne passe dans la boucle B au travers de la liaison galvanique 7, qui, lorsqu'elle consiste en un opto-coupleur, ne délivre aucun courant de sortie sur la connexion S(i) ou sortie pour l'émission d'une information d'état.

La fréquence de commande du transistor 10 est fixée, par exemple autour de 240 kHz, par l'horloge du dispositif de régulation 11. Au cours d'une période T définie comme l'inverse de cette fréquence de commande du transistor 10, laquelle période est, dans l'exemple décrit fixe, mais qui peut être rendue variable dans d'autres réalisations, le transistor 10 est consécutivement rendu passant puis bloqué. Le rapport cyclique α, égal au temps durant lequel le transistor 10 est passant divisé par la période T, est variable. Il est déterminé par le dispositif de régulation 11 par comparaison de la valeur de crête du courant parcourant la branche 8 au cours d'une période T à une valeur de consigne de l'ordre de 25 mA mémorisée dans le dispositif de régulation 11, afin de réguler le courant dans la boucle B.

Lorsque l'interrupteur 5 est ouvert, le courant dans la branche 8 est nul, et donc inférieur à la valeur de consigne du dispositif de régulation 11. Le rapport cyclique α est alors égal à 1 et le transistor 10 est passant d'une façon continue.

On notera également que, dans cette position de l'interrupteur 5, le potentiel Vₚ au point P est égal à la tension E aux bornes de l'accumulateur 3.

Lorsque l'interrupteur 5 est actionné de sa position ouverte vers sa position fermée, débute alors une phase transitoire. Le transistor 10 étant passant, l'inductance 6 de valeur L et de résistance propre r est soumise à la tension E délivrée par l'accumulateur 3. L'intensité i₆ du courant dans l'inductance 6 est déterminée parla relation: $E = L ⁢ \frac{{di}_{6}}{dt} + {ri}_{6}$ et croît exponentiellement en fonction du temps t dans le cas général et sensiblement linéairement lorsque la période de commande est très inférieure à la constante de temps de l'inductance 6 de valeur L/r.

Après une ou plusieurs périodes T, le courant i₆ est parvenu à une valeur telle que le rapport cyclique α commence à s'éloigner de sa valeur initiale égale à 1 et le transistor 10 se bloque.

L'inductance 6 se démagnétise par un courant i₁₂ traversant la diode 12, en direction du point P. Ce courant i₁₂ se divise en P en deux courants i₁₃ et i₁₄ qui parcourent respectivement le condensateur 13 et la résistance 14. Le courant i₁₄ est initialement relativement faible, car l'essentiel du courant i₁₂ en provenance de la diode 12 est appliqué au condensateur 13. Le courant i₁₃ accroît la charge du condensateur 13 et le potentiel Vₚ au point P croît au-dessus de sa valeur initiale E.

En fin de période T, le transistor 10 est de nouveau passant et si l'interrupteur 5 est toujours fermé, le cycle qui vient d'être décrit se répète plusieurs fois de manière quasi-identique à cette différence près que le potentiel Vₚ au point P désormais augmente.

A chaque nouveau cycle, le potentiel Vₚ augmente progressivement pour tendre vers une valeur de stabilisation après la phase transitoire qui vient d'être décrite. La valeur de stabilisation de Vₚ est atteinte lorsque la moyenne de l'intensité du courant i₁₄, déterminée par la tension aux bornes de la résistance 14 et la valeur R de cette résistance 14 selon la relation ${i}_{14} = \frac{{V}_{p} - E}{R} ,$ est égale à la valeur moyenne du courant i₁₂ à travers la diode 12.

Désormais, le circuit élémentaire CE(i) est entré dans un régime sensiblement stabilisé. La valeur du potentiel Vₚ au point P est alors sensiblement constante.

Les figures 3a, 3b et 3c illustrent le fonctionnement du circuit élémentaire CE(i) une fois qu'il est entré dans ce régime sensiblement stabilisé où le courant circulant dans l'inductance n'est pas interrompu.

Plus précisément, la courbe 3a représente l'évolution du courant i₆ en fonction du temps dans l'inductance 6, et les courbes 3b et 3c représentent la contribution de ce courant i₆ dans les intensités respectivement du courant i₁₀ passant dans le transistor 10 et du courant i₁₂ passant dans la diode 12.

Lorsque le transistor 10 est passant en début de période T pendant une durée αT, le potentiel E de l'accumulateur 3 est appliqué à l'inductance 6. Le courant i₆ qui s'établit dans l'interrupteur 5, l'inductance 6, la liaison à isolation galvanique 7, et le transistor 10, est déterminé, en première approximation, si la période de commande est très inférieure à la constante de temps de l'inductance 6, par la relation :
$E = L ⁢ \frac{{di}_{6}}{dt} ,$ ou encore, par la relation ${i}_{6} = \frac{E}{L} ⁢ t + {i}_{6 ⁢ m} ,$ dans lesquelles t est le temps et i₆ₘ est la valeur minimale du courant i₆ à l'instant où le transistor 10 devient passant.

L'intensité du courant i₆ croît approximativement linéairement au cours du temps t avec une pente $\frac{E}{L} ,$ à partir d'une intensité minimale i₆ₘ jusqu'à une intensité i_{6M} maximale.

Après une durée αT, le transistor 10 se bloque et ce, jusqu'en fin de période T. La tension aux bornes de l'inductance 6 est égale à E-Vₚ, le potentiel V_{P} au point P étant sensiblement constant et supérieur à E. L'intensité du courant i₆ qui traverse l'inductance 6 est en première approximation déterminée par la relation :
${i}_{6} = \frac{E - {V}_{p}}{L} ⁢ t + {i}_{6 ⁢ M} ,$ et décroît linéairement de la valeur maximale i_{6M} jusqu'à la valeur minimale i₆ₘ.

Ce courant i₆ à travers l'inductance 6 s'écoule pour une part dans la boucle fermée comprenant l'inductance 6, la diode 12, le condensateur 13, l'accumulateur 3 et l'interrupteur 5. L'autre part de ce courant i₆ circule dans la résistance 14 et parcourt la boucle fermée comportant l'inductance 6, la diode 12, la résistance 14 et l'interrupteur 5.

La part du courant i₆ qui passe dans le condensateur 13 lorsque le transistor 10 est bloqué et l'inductance 6 se décharge, entretient la charge de ce condensateur 13 et le potentiel V_{P} au point P.

En effet, le condensateur 13 se décharge par ailleurs durant le temps αT, pendant que la diode 12 est bloquée, d'une quantité qui doit être en moyenne égale à sa recharge par la diode 12, pendant le temps (1-α)T, en régime établi.

Lorsqu'il se décharge, le condensateur 13 restitue une partie de son énergie au circuit en alimentant au moins l'interrupteur 5, l'inductance 6, la liaison à isolation galvanique 7 et le transistor 10, et éventuellement en alimentant également l'accumulateur 3.

D'un point de vue énergétique, en début de période T, pendant αT, le condensateur 13 se décharge, et une partie de son énergie est transférée à l'inductance 6 qui se magnétise, ce qui génère le courant i₆ dans l'interrupteur 5, l'inductance 6, la liaison à isolation galvanique et le transistor 10. En fin de période T, pendant (1-α)T, l'inductance se démagnétise et une partie de son énergie est transférée au condensateur 13 qui se charge, ce qui génère le courant i₆ dans l'interrupteur 5, l'inductance 6 et la liaison à isolation galvanique 7.

Le courant i₆ est donc en partie la conséquence d'un transfert d'énergie du condensateur 13 vers l'inductance 6, puis de l'inductance 6 vers le condensateur 13. Il convient de noter qu'entre ces deux phases de transfert d'énergie, la polarité des branchements entre l'inductance 6 et le condensateur 13 sont inversés. L'accumulateur 13 entretient le niveau d'énergie du circuit en compensant les pertes notamment dans la résistance 14. L'accumulateur 3 a également pour fonction de fournir l'énergie initiale au circuit lors de la phase transitoire de démarrage commentée précédemment.

Le dispositif de régulation 11 détermine le rapport cyclique α de manière à réguler l'intensité du courant i₆ qui traverse l'inductance 6. Lorsque le transistor 10 est passant, le courant i₆ croît. Inversement, ce courant i₆ décroît quand le transistor 10 est bloqué. Le rapport cyclique α détermine donc les durées des phases de croissance et de décroissance du courant i₆ au cours d'une période T. En augmentant l'une desdites durées par rapport à l'autre, le dispositif de régulation 11 peut faire varier l'intensité du courant i₆ entre le début et la fin de la période T.

En régime stabilisé, le courant i₆ dans l'inductance 6 tel qu'illustré sur la figure 3a, sans être tout à fait continu, n'évolue que sur une plage réduite comprise entre i₆ₘ et i_{6M}. Sa valeur moyenne est ajustée de manière à obtenir le passage du courant minimal requis pour assurer le nettoyage de l'interrupteur 5.

Or, le courant qui traverse l'inductance 6 s'écoule également dans la liaison à isolation galvanique 7.

Ainsi, lorsque l'interrupteur 5 est fermé, il s'établit un courant dans la liaison à isolation galvanique 7, laquelle produit en réponse un signal de sortie sur la connexion S(i).

La position de la liaison à isolation galvanique 7 en série avec l'interrupteur 5 est avantageuse puisque le signal qu'elle génère en sortie est une image sensiblement fidèle du courant qui traverse cet interrupteur 5.

On notera que plus la capacité C du condensateur 13 est élevée, plus le potentiel V_{P} est stable.

En effet, la variation de tension aux bornes du condensateur 13 en raison d'une variation donnée de sa charge, est inversement proportionnelle à sa capacité C.

Toutefois, les durées des régimes transitoires à l'ouverture et à la fermeture de l'interrupteur 5 durant lesquels le condensateur 13 respectivement se charge et se décharge et que l'on souhaite les plus courtes possible, évoluent avec la capacité C de ce condensateur 13 et dans le même sens qu'elle. Aussi, la détermination de C réside dans un compromis.

Le courant en provenance du condensateur 13 ou courant sortant et qui traverse la résistance 14 est celui qui assure la décharge du condensateur 13. Or, en régime stabilisé, le courant moyen sortant du condensateur 13 est égal au courant i₆ en provenance de l'inductance 6 qui y entre. Ce dernier est fixé par le dispositif de régulation 11.

Par conséquent, le courant en provenance du condensateur 13 et qui traverse la résistance 14 est lui aussi déterminé par le dispositif de régulation 11. La différence de potentiel V_{P}-E aux bornes de la résistance 14 s'établit à une valeur proportionnelle à l'intensité de ce courant et inversement proportionnelle à la valeur R de cette résistance 14. Aussi, la valeur R de la résistance 14 permet de déterminer la différence de potentiel V_{P}-E, la valeur du courant i₆ étant fixée par ailleurs.

Le fonctionnement de l'invention qui vient d'être exposé réduit l'énergie dissipée par effet Joule de deux manières.

Premièrement, l'accumulateur 3 entretient le niveau d'énergie dans le circuit, et seule la puissance qu'il libère à cet effet est consommée par effet Joule. Le courant i₆ dans l'interrupteur 5 n'est pas uniquement limité par une résistance qui dissipe nécessairement de l'énergie par effet Joule comme dans l'art antérieur cité, mais aussi par le transfert alternatif d'une quantité d'énergie qui cause une croissance puis une décroissance de ce courant i₆ et permet sa régulation.

Deuxièmement, l'intensité du courant i₆ injectée dans le circuit est régulée par sa valeur maximale i_{6M} qui est indépendante de la tension E délivrée par l'accumulateur 3. Contrairement à ce qui est obtenu dans l'art antérieur, une variation de la tension E délivrée par l'accumulateur 3 n'introduit pas une variation du courant consommé par la résistance 14.

Sur la figure 4, la liaison à isolation galvanique consiste en un couplage magnétique réalisé par un transformateur 7', à entrefer dans le cas où la composante continue du courant traversant le primaire est importante, dont l'enroulement primaire forme également, au moins en partie, celui de l'inductance 6. Le secondaire est, pour sa part, relié à la connexion S(i).

Le fonctionnement du circuit élémentaire CE(i) reste inchangé. La variation du courant i₆ dans l'inductance 6 entre i₆ₘ et i_{6M}, lorsque l'interrupteur 5 est fermé, produit en sortie une tension et/ou un courant aux bornes du secondaire du transformateur 7' qui constituent le signal de sortie après redressement par un redresseur non représenté.

Dans la variante de réalisation représentée sur la figure 5, la liaison à isolation galvanique 7 a été déplacée depuis une position en série avec l'inductance 6 vers une position en série avec le transistor 10, sur la branche 8. Le fonctionnement du circuit élémentaire CE(i) demeure le même, le signal de sortie récupéré sur la connexion S(i) étant intermittent comme le courant i₁₀ qui traverse le transistor 10. Des moyens permettant de lisser ou de moyenner ce signal de sortie peuvent être prévus sur le circuit de sortie associé à la connexion de sortie S(i).

Dans la variante de réalisation de la figure 6, le dispositif de régulation 11 a été remplacé par un dispositif de régulation 11' qui comporte des moyens de mesure de la tension V_{P} aux bornes du condensateur 13.

Le dispositif de régulation 11' détermine le rapport cyclique α et commande le transistor 10 de manière à réguler la tension V_{P} aux bornes du condensateur 13 autour d'une valeur de consigne.

En effet, lorsque le rapport cyclique α augmente, l'intensité moyenne du courant i₆ dans l'inductance 6 augmente comme cela a été vu précédemment, ainsi que la part de ce courant i₆ qui s'écoule dans le condensateur 13 et le charge. Cela a pour effet de faire croître le potentiel V_{P} au point P.

En effet, en régime stabilisé, le courant moyen qui sort du condensateur 13 doit être égal au courant moyen en provenance de l'inductance 6 qui y entre. Or, ce courant qui sort du condensateur 13 et qui le décharge s'établit également dans la résistance 14 et est déterminé par la différence de potentiel V_{P}-E aux bornes de cette résistance 14.

Dans le sens contraire, une diminution du rapport cyclique α permet de faire descendre la valeur du potentiel V_{P} au point P, ce qui traduit une diminution de l'intensité moyenne du courant i₆ circulant dans l'inductance 6. Le fonctionnement du circuit élémentaire CE(i) reste inchangé par ailleurs.

Une variante de commande avantageuse utilise une mesure de la tension Vₚ-E aux bornes de la résistance 14 pour réguler le courant dans la résistance 14 par la relation (Vₚ-E)/R et donc la puissance dissipée (Vₚ-E)²/R, tout en maintenant un courant dans l'interrupteur 5 faiblement décroissant en fonction de la tension de l'accumulateur 3.

L'invention ne se limite pas aux variantes de réalisation qui viennent d'être décrites. Notamment, la liaison à isolation galvanique peut être disposée sur l'une quelconque des branches du circuit élémentaire CE(i) par exemple en série avec la diode 12, le condensateur 13 ou avec la résistance 14.

De même, le transistor 10 peut être remplacé par n'importe quel type d'interrupteur commandé.

Egalement, l'information de sortie peut être générée par le dispositif de régulation 11 ou 11', qui remplit alors la fonction de la liaison à isolation galvanique 7 ou 7', sur la base de la valeur du rapport cyclique α, laquelle est égale à 1 quand l'interrupteur 5 est ouvert et s'écarte de 1 quand il est fermé.

Par ailleurs, une panne par exemple consécutive à la défaillance d'un composant peut se produire, dans un circuit élémentaire CE(i) conforme à l'invention, sans être détectée ou du moins pas avant un temps qui peut être plus ou moins long, une telle possibilité nuisant à la fiabilité recherchée.

Dans la mesure où l'interrupteur d'état détermine le passage du courant dans ce circuit élémentaire CE(i), il peut être envisagé, dans un premier temps, de l'utiliser pour effectuer un test de fonctionnement dans lequel la réception effective du signal tout ou rien est vérifiée. Cependant, cet interrupteur d'état n'est pas toujours accessible et/ou actionnable facilement. Par exemple, il peut être disposé dans un endroit du train éloigné du lieu où la réception est testée.

Aussi, le circuit élémentaire CE(i) illustré à la figure 7 comporte des moyens 15 aptes à tester son fonctionnement correct, quelle que soit la position de l'interrupteur d'état.

Ce circuit élémentaire CE(i) possède une structure de base identique à celle de la première variante de réalisation de l'invention illustrée à la figure 2 et précédemment commentée, et comporte les mêmes éléments. Toutefois, l'interrupteur d'état et la liaison à isolation galvanique sont ici respectivement formés d'un inverseur de tension 5' et d'un opto-coupleur 7", ce choix particulier étant uniquement destiné à illustrer certaines caractéristiques.

Les moyens 15 pour tester le fonctionnement correct du circuit élémentaire CE(i) comportent une diode de protection 16 disposée entre l'inverseur de tension 5' et l'inductance 6, et polarisée de manière à permettre le passage d'un courant positif selon l'orientation conventionnelle de la boucle B adoptée précédemment. Connecté en parallèle avec le circuit série comportant la diode de protection 16, l'inverseur de tension 5' et l'accumulateur d'alimentation 3, un autre circuit série comprend une autre diode de protection 17, un interrupteur commandé de test formé d'un transistor 18, et un accumulateur de test 19, qui appartiennent tous trois aux moyens 15. La diode de protection 17 et l'accumulateur de test 19 sont polarisés de manière à ce que ce dernier soit apte à alimenter le circuit élémentaire CE(i), à l'exception de l'inverseur de tension 5', en produisant un courant de sens identique à celui fourni par l'accumulateur d'alimentation 3, à la place de celui-ci.

Par rapport à ce courant émis par la borne positive de l'accumulateur de test 19, la diode de protection 17 est avantageusement disposée en aval du transistor 18, lui-même disposé en aval de cet accumulateur de test 19.

Les moyens 15 pour tester le fonctionnement correct du circuit électrique CE(i) comportent encore une unité de test automatique 20, reliée au transistor 18 et avantageusement au dispositif de régulation 11, et recevant l'information d'état émise par l'opto-coupleur 7" grâce à un branchement sur la connexion S(i).

Avantageusement, la diode de protection 16 est située d'un côté ou de l'autre de l'ensemble comportant l'inverseur de tension 5' et l'accumulateur d'alimentation 3 en série. Ainsi, des charges C(1)... C(j)... C(m) optionnelles mais représentées pour illustrer certaines particularités de fonctionnement, formées par exemple de relais, d'actionneurs, de bobines de fermeture de disjoncteurs et/ou de lampes témoins, et dont l'état, tout comme celui de l'opto-coupleur 7", est destiné à être lié à la position ouverte ou fermée de l'inverseur de tension 5', sont disposées chacune en parallèle avec le circuit série comportant l'inverseur de tension 5' et l'accumulateur d'alimentation 3, à l'exception de la diode de protection 16.

Hors test, le fonctionnement de ce circuit électrique CE(i) reste identique à celui précédemment décrit, le courant à travers l'inverseur de tension 5' et l'inductance 6 traversant ici également la diode de protection 16.

L'unité de test automatique 20 est apte à conduire un test automatisé vérifiant que le circuit électrique CE(i) fonctionne correctement, ledit test étant déclenché par exemple par chaque nouveau démarrage du train.

Il convient de noter que l'inverseur de tension 5', dont l'actionnement peut être rendu fastidieux en raison du nombre important de tels interrupteurs, peut se trouver indifféremment dans une position ouverte ou fermée.

Lors d'une première étape du test, l'unité de test automatique 20 commande le transistor 18 à la fermeture, assurant ainsi la mise sous tension de la partie du circuit électrique CE(i) située en aval de la diode de protection 16. Cette unité 20 vérifie alors l'émission, dans la connexion S(i), d'une information représentative du passage d'un courant dans l'opto-coupleur 7", ce qui doit se produire lorsque cette partie du circuit CE(i), située en aval de la diode de protection 16, fonctionne correctement.

Comme la liaison à isolation galvanique est ici formée d'un opto-coupleur 7", il convient de vérifier également que le phototransistor de cet opto-coupleur, passant lorsqu'il reçoit l'information lumineuse en raison du passage d'un courant dans la diode photo-émettrice associée, retrouve son état bloqué, correspondant à un interrupteur ouvert, en l'absence de ce courant. Or, comme cela a été mentionné précédemment, l'inverseur de tension 5' peut se trouver dans un état quelconque. Aussi, dans une deuxième étape du test, l'unité de test automatique 20 maintient, par l'intermédiaire du dispositif de régulation 11, le transistor 10 à l'état bloqué. Le courant qui traverse l'opto-coupleur 7" s'annule progressivement du fait de l'énergie emmagasinée dans l'inductance 6, lors d'une période transitoire qui peut être estimée à 5 fois la constante de temps de cette inductance (5xL/r). En effet, comme la tension aux bornes de l'accumulateur de test 19 est ici choisie pour être égale ou inférieure à celle aux bornes de l'accumulateur 3, le courant qui pourrait circuler à travers la résistance 14 de l'un vers l'autre de ces deux accumulateurs en raison de la différence de potentiel à leurs bornes est bloqué par la diode de protection 17. Après avoir attendu que la période transitoire se soit écoulée, l'unité de test automatique 20 vérifie que le signal qu'elle reçoit de la connexion S(i) correspond effectivement à un état bloqué du phototransistor de l'opto-coupleur 7".

Lors de ce test considéré dans sa totalité, seule la diode 16 de protection n'est pas testée, et sera avantageusement surdimensionnée en conséquence.

Lorsque la tension aux bornes de l'accumulateur d'alimentation 3 est supérieure à celle aux bornes de l'accumulateur de test 19, la diode de protection 17 évite qu'un courant s'instaure entre ces deux accumulateurs, si l'inverseur de tension 5' est fermé au moment où l'unité de test automatique 20 maintient le transistor 18 à l'état passant.

Avantageusement disposée en aval du transistor 18 par rapport à un courant émis par la borne positive de l'accumulateur de test 19, cette diode de protection 17 protège en outre le transistor 18 des effets destructeurs d'une trop forte tension négative à ses bornes.

Pour sa part, la diode de protection 16 isole les accumulateurs 3 et 19 et évite un courant de l'un vers l'autre, lorsque la tension de test est supérieure à la tension d'alimentation, situation que l'on peut rencontrer lorsque la deuxième étape du test précité n'est pas prévue, par exemple parce que la liaison à isolation galvanique n'est pas un opto-coupleur.

Cette diode de protection 16 évite également qu'un courant de court-circuit émis par l'accumulateur de test 19 s'instaure quand l'inverseur de tension 5' est en position ouverte, c'est-à-dire lorsqu'il déconnecte le circuit élémentaire CE(i) de l'accumulateur d'alimentation 3 et impose une tension nulle aux bornes de ce circuit électrique CE(i), tandis que, parallèlement, le transistor 18 est passant. Bien entendu, cette situation que l'on cherche à éviter n'existe pas quand un interrupteur simple est disposé à la place de cet inverseur de tension 5'.

La diode de protection 16 évite aussi que ne soient alimentées par l'accumulateur de test 19, quand le transistor 18 est passant, les charges C(1)... C(j)... C(m), dont il convient de rappeler que l'état est destiné à être lié à celui de l'inverseur de tension 5'.

En variante, l'accumulateur d'alimentation 3, tout en conservant sa disposition à l'intérieur du circuit électrique CE(i), peut également être connecté de manière à remplacer l'accumulateur de test 19. Dans une telle disposition, l'accumulateur d'alimentation remplit successivement dans le temps deux fonctions distinctes, permettant ainsi de réaliser l'économie d'un accumulateur de test spécifique. Le transistor 18 est alors connecté directement en parallèle avec l'inverseur de tension 5'. La diode de protection 17 devient superflue. Quant à la diode de protection 16, seule la présence des charges C(1)... C(j)... C(m) ou l'utilisation d'un inverseur de tension 5' au lieu d'un simple interrupteur la rendent nécessaire.

Il va de soi que tout type d'interrupteur peut remplacer l'inverseur de tension 5', celui-ci n'ayant été choisi que pour illustrer le rôle particulier rempli par la diode de protection 16 dans le cas où il est employé.

L'opto-coupleur 7" ayant été choisi pour des raisons similaires, lui aussi peut être remplacé par n'importe quel autre composant apte à réaliser une liaison à isolation galvanique. Certains d'entre eux, comme par exemple le transformateur précédemment évoqué, ne nécessitent pas de deuxième phase de test, puisqu'ils ne peuvent générer seuls, c'est-à-dire en l'absence de tout courant les traversant, un signal de sortie sur la connexion S(i) correspondant à un tel courant. Dans ce cas, la connexion reliant l'unité de test automatique 20 au dispositif de régulation 11 n'est plus nécessaire.

Pour sa part, le transistor 18 peut être remplacé par tout composant remplissant la fonction d'interrupteur commandé.

Les moyens 15 pour tester le fonctionnement correct du circuit électrique CE(i) sont destinés à s'adapter à toute variante de réalisation de l'invention, par exemple à toutes celles qui ont précédemment décrites, bien que ces moyens 15 aient été présentés dans une combinaison particulière avec une seule d'entre elles.

L'invention ne se limite pas à une application ferroviaire, mais concerne la transmission, dans tout domaine, d'une information tout ou rien.

Parmi les avantages de l'invention, on notera que la réduction de la puissance totale dissipée par effet Joule dans un circuit conforme à l'invention permet de diminuer la taille des résistances, composants les plus encombrants, à température et à vitesse d'air de refroidissement identiques.

Cette diminution de taille permet de réduire l'encombrement d'une voie de lecture, et donc de ménager de la place à un plus grand nombre de circuits de lecture sur une surface de carte électronique identique, malgré un nombre de composants plus importants.

Les moyens 15 pour tester automatiquement le fonctionnement du circuit électrique CE(i) présentent notamment l'avantage de se présenter sous la forme d'un circuit simple, utilisant peu de composants et, par conséquent, peu coûteux.

De plus, ces moyens 15 permettent de mettre en oeuvre un test dont le taux de couverture est proche de 100%, seule la diode de protection 16 n'étant pas vérifiée.

Le surdimensionnement de cette diode de protection 16 limite notablement le risque de la voir provoquer une panne.

## Revendications

1. Circuit électrique (CE(i)) de transmission de l'état d'un paramètre ou d'un équipement, destiné à être branché aux bornes d'un accumulateur (3) d'alimentation et comportant :
- une liaison à isolation galvanique (7 ;7') entre ledit circuit électrique (CE(i)) et une sortie (S(i)) pour l'émission d'une information d'état, et
- un interrupteur d'état (5 ; 5') dont la position ouverte ou fermée est représentative de l'information d'état et qui détermine le passage, hors test, d'un courant dans ledit circuit électrique (CE(i)),
le circuit électrique (CE(i)) assurant la transmission de l'information d'état de l'interrupteur d'état (5 ; 5') vers la sortie (S(i)) par l'intermédiaire de la liaison à isolation galvanique (7 ;7'),
**caractérisé en ce qu'**il comporte des moyens pour réguler l'intensité du courant dans l'interrupteur d'état (5 ; 5'), comportant des moyens de commutation (10,12) des connexions entre les éléments constitutifs du circuit électrique (CE(i)) et comportant des moyens d'emmagasinage selfiques (6) en série avec l'interrupteur d'état (5 ; 5') et des moyens d'emmagasinage capacitifs (13) qui, en régime établi, forment chacun alternativement moyens de stockage et moyens de restitution d'une partie de l'énergie dudit circuit électrique (CE(i)), selon l'état alternatif desdites connexions entre les différents éléments du circuit électrique (CE(i)), déterminé par les moyens de commutation.

2. Circuit électrique (CE(i)) selon la revendication 1, **caractérisé en ce que** la liaison à isolation galvanique (7,7') est connectée en série avec l'interrupteur d'état (5 ; 5').

3. Circuit électrique (CE(i)) selon la revendication 1 ou 2, **caractérisé en ce que** les moyens pour réguler l'intensité du courant dans l'interrupteur d'état (5 ; 5') comportent en outre des moyens (11 ;11') de contrôle d'une grandeur caractéristique de l'état du circuit électrique (CE(i)) et de commande alternative des moyens de commutation (10,12) des connexions entre les éléments constitutifs du circuit électrique (CE(i)) en fonction de l'état dudit circuit électrique.

4. Circuit électrique (CE(i)) selon l'une quelconque des revendications précédentes, **caractérisé en ce que** les moyens de commutation (10,12) des connexions entre les éléments constitutifs du circuit électrique (CE(i)) connectent alternativement au moins :
- les moyens d'emmagasinage selfiques (6), l'interrupteur d'état (5 ; 5'), l'accumulateur (3) et les moyens d'emmagasinage capacitifs (13) en série dans une boucle fermée lors d'une première phase, en régime établi, de restitution par les moyens d'emmagasinage selfiques (6) d'une quantité d'énergie qui est stockée par les moyens d'emmagasinage capacitifs (13), et
- les moyens d'emmagasinage selfiques (6), l'interrupteur d'état (5 ; 5') et les moyens d'emmagasinage capacitifs (13) en série dans une boucle fermée lors d'une deuxième phase , en régime établi, de restitution par les moyens d'emmagasinage capacitifs (13) d'une quantité d'énergie qui est stockée par les moyens d'emmagasinage selfiques (6), la polarité des branchements entre les moyens d'emmagasinage selfiques (6) et les moyens d'emmagasinage capacitifs (13) étant inversés entre la première et la deuxième phase.

5. Circuit électrique (CE(i)) selon l'une quelconque des revendications précédentes, **caractérisé en ce que** les moyens d'emmagasinage selfiques et les moyens d'emmagasinage capacitifs comportent respectivement une inductance (6) en série avec l'interrupteur d'état (5 ; 5') et une capacité (13), **en ce que** le circuit électrique (CE(i)) comporte en série avec l'interrupteur d'état (5 ; 5') et l'inductance (6), des première et deuxième branches (8,9) en parallèle, et comporte une résistance (14) en parallèle avec l'interrupteur d'état (5 ; 5') et l'inductance (6), et connectée à un point (P) de la deuxième branche (9), la capacité (13) étant connectée dans la deuxième branche (9), et **en ce que** les moyens de commutation des connexions comportent des moyens (10,12) pour diriger alternativement dans les première et deuxième branches (8,9) le courant passant dans l'interrupteur d'état (5 ; 5') et l'inductance (6).

6. Circuit électrique (CE(i)) selon la revendication 5, **caractérisé en ce que** la liaison à isolation galvanique (7 ;7') est connectée dans la première branche (8).

7. Circuit électrique (CE(i)) selon la revendication 5, **caractérisé en ce que** la liaison à isolation galvanique (7 ;7') est connectée en série avec le condensateur (13) dans la deuxième branche (9).

8. Circuit électrique (CE(i)) selon la revendication 5, **caractérisé en ce que** la liaison à isolation galvanique (7 ;7') est connectée en série avec la résistance (14).

9. Circuit électrique (CE(i)) selon l'une quelconque des revendications 5 à 8, **caractérisé en ce que** la période (T), durant laquelle le courant passant dans l'interrupteur d'état (5 ; 5') et l'inductance (6) circule successivement dans la première (8) puis dans la deuxième branche (9), et le rapport cyclique (α), égal au temps de circulation de ce courant dans la première branche (8) divisé par ladite période (T), sont respectivement fixe et variable et déterminés par les moyens (11 ;11') de contrôle de la grandeur caractéristique de l'état du circuit électrique (CE(i)) et de commande périodique des moyens de commutation (10,12).

10. Circuit électrique (CE(i)) selon l'une quelconque des revendications 5 à 9, **caractérisé en ce que** les moyens (10) pour diriger alternativement dans les première et deuxième branches (8,9) le courant passant dans l'interrupteur d'état (5 ; 5') et l'inductance (6) comportent un interrupteur commandé (10) connecté dans la première branche (8) et une diode (12) connectée dans la deuxième branche (9) entre d'une part, l'une des deux jonctions des première et deuxième branches (8,9), et d'autre part, le point (P) de connexion de la résistance (14) sur la deuxième branche (9), la capacité (13) se trouvant entre d'une part l'autre de ces deux jonctions des première et deuxième branches (8,9), et d'autre part, le point (P) de connexion de la résistance (14) sur la deuxième branche (9).

11. Circuit électrique (CE(i)) selon la revendication 10, **caractérisé en ce que** la liaison à isolation galvanique (7 ;7') est connectée en série avec la diode (12).

12. Circuit électrique (CE(i)) selon l'une quelconque des revendications précédentes, **caractérisé en ce que** la liaison à isolation galvanique (7) consiste en un opto-coupleur.

13. Circuit électrique (CE(i)) selon l'une quelconque des revendications précédentes, **caractérisé en ce que** la liaison à isolation galvanique consiste en un transformateur (7').

14. Circuit électrique selon l'une quelconque des revendications 1 à 6, **caractérisé en ce que** la liaison à isolation galvanique (7;7') consiste en un transformateur (7') connecté en série avec l'interrupteur d'état (5 ; 5') et dont le primaire forme également au moins une partie des moyens d'emmagasinage selfiques.

15. Circuit électrique (CE(i)) selon l'une quelconque des revendications 3 à 14, **caractérisé en ce que** lesdits moyens (11 ;11') de contrôle d'une grandeur caractéristique de l'état du circuit électrique (CE(i)) et de commande périodique des moyens de commutation (10,12) forment également la liaison à isolation galvanique (7 ;7') et sont, à cet effet, pourvus de ladite sortie S(i) pour l'émission de l'information d'une part, et aptes à émettre cette information à partir du traitement de ladite grandeur caractéristique, notamment à partir du rapport cyclique (α), d'autre part.

16. Circuit électrique (CE(i)) selon l'une quelconque des revendications 3 à 15, **caractérisé en ce que** la valeur de crête, au cours d'une période (T), du courant passant dans l'interrupteur d'état (5 ; 5') constitue ladite grandeur caractéristique de l'état du circuit électrique (CE(i)).

17. Circuit électrique (CE(i)) selon l'une quelconque des revendications 5 à 15, **caractérisé en ce que** le potentiel (Vp) au point (P) de connexion de la résistance (14) sur la deuxième branche (9) constitue ladite grandeur caractéristique de l'état du circuit électrique (CE(i)).

18. Circuit électrique (CE(i)) selon l'une quelconque des revendications 5 à 15, **caractérisé en ce que** la tension (E-Vp) aux bornes de la résistance (14) constitue ladite grandeur caractéristique de l'état du circuit électrique (CE(i)).

19. Circuit électrique (CE(i)) selon l'une quelconque des revendications précédentes, **caractérisé en ce qu'**il comporte en outre des moyens (15) pour tester son fonctionnement correct, indépendamment de la position de l'interrupteur d'état (5 ; 5').

20. Circuit électrique (CE(i)) selon la revendication 19, **caractérisé en ce que** les moyens (15) pour tester le fonctionnement correct de ce circuit électrique (CE(i)) comportent :
- un interrupteur commandé de test (18) et un accumulateur de test (19) connectés dans un premier circuit série qui est à son tour connecté en parallèle avec un deuxième circuit série comportant l'interrupteur d'état (5 ; 5') et un emplacement destiné au branchement de l'accumulateur d'alimentation (3), et
- une unité de test automatique (20), connectée à la borne de commande de l'interrupteur commandé de test (18) et à la sortie (S(i)) pour l'émission d'une information d'état.

21. Circuit électrique (CE(i)) selon la revendication 19, **caractérisé en ce que** les moyens (15) pour tester le fonctionnement correct de ce circuit électrique (CE(i)) comportent :
- un interrupteur commandé de test (18) connecté en parallèle avec l'interrupteur d'état (5 ; 5'), l'ensemble étant connecté en série avec un emplacement pour le branchement de l'accumulateur d'alimentation (3) destiné à assurer également la fonction d'un accumulateur de test ; et
- une unité de test automatique (20), connectée à la borne de commande de l'interrupteur commandé de test (18) et à la sortie (S(i)) pour l'émission d'une information d'état.

22. Circuit électrique (CE(i)) selon la revendication 20 ou 21, **caractérisé en ce que** l'unité de test automatique (20), également connectée aux moyens (11 ; 11') de contrôle d'une grandeur caractéristique de l'état du circuit électrique (CE(i)) et de commande alternative des moyens de commutation (10, 12) des connexions, est apte à maintenir lesdits moyens de commutation (10, 12) dans au moins une position d'annulation du courant dans ledit circuit électrique (CE(i)).

23. Circuit électrique (CE(i)) selon l'une quelconque des revendications 20 à 22, **caractérisé en ce que** les moyens (15) pour tester le fonctionnement correct de ce circuit électrique (CE(i)) comportent au moins une diode de protection (16) connectée en série avec l'interrupteur d'état (5 ; 5'), pour bloquer un courant en provenance de l'interrupteur commandé de test (18).

24. Circuit électrique (CE(i)) selon l'une quelconque des revendications 20 à 23, **caractérisé en ce que** les moyens (15) pour tester le fonctionnement correct de ce circuit électrique (CE(i)) comportent une autre diode de protection (17) connectée en série avec l'interrupteur commandé de test (18), pour bloquer un courant en provenance de l'interrupteur d'état (5 ; 5').

25. Système électrique (1) destiné à transmette une pluralité d'informations d'état, **caractérisé en ce qu'**il comporte un accumulateur d'alimentation (3) et une pluralité de circuits électriques (CE(i)) selon l'une quelconque des revendications 1 à 24, destinés chacun à transmettre une information d'état et branchés en parallèles aux bornes dudit accumulateur (3).

26. Système électrique (1) selon la revendication 25, **caractérisé en ce qu'**il est embarqué dans un convoi ferroviaire, chaque interrupteur d'état (5 ; 5') étant associé à un organe ou un équipement dudit convoi ferroviaire, pour en contrôler l'état ou la position.

## Claims

1. Electric circuit (CE(i)) for transmission of the state of a parameter or equipment, intended to be connected to the terminals of a supply storage battery (3) and comprising:
- a galvanic isolation stage (7; 7') between said electric circuit (CE(i)) and an output (S(i)) for outputting a state datum, and
- a state-representing circuit breaker (5; 5'), the open or closed position of which is representative of the state datum and which determines the passage, in non-test operation, of current through said electric circuit (CE(i)),
the electric circuit (CE(i)) carrying out the transmission of the state datum from the state-representing circuit breaker (5; 5') to the output (S(i)) by way of the galvanic isolation stage (7; 7'),
**characterised in that** it comprises means for regulating the intensity of the current in the state-representing circuit breaker (5; 5'), comprising means for switching over (10, 12) the connections between the elements making up the electric circuit (CE(i)) and comprising inductive storage means (6) in series with the state-representing circuit breaker (5; 5') and capacitative storage means (13) which, in the steady state, each alternatively form means for storing and means for returning part of the energy of said electric circuit (CE(i)), depending on the particular alternative state of said connections between the various elements of the electric circuit (CE(i)), determined by the switching-over means.

2. Electric circuit (CE(i)) according to claim 1, **characterised in that** the galvanic isolation stage (7, 7') is connected in series with the state-representing circuit breaker (5; 5').

3. Electric circuit (CE(i)) according to claim 1 or 2, **characterised in that** the means for regulating the intensity of the current in the state-representing circuit breaker (5; 5') additionally comprise means (11; 11') for checking a quantity characteristic of the state of the electric circuit (CE(i)) and for alternation control of the means for switching over (10, 12) the connections between the elements making up the electric circuit (CE(i)) as a function of the state of said electric circuit.

4. Electric circuit (CE(i)) according to any one of the preceding claims,
**characterised in that** the means for switching over (10, 12) the connections between the elements making up the electric circuit (CE(i)) connect alternatively at least:
- the inductive storage means (6), the state-representing circuit breaker (5; 5'), the storage battery (3) and the capacitative storage means (13) in series in a closed loop during a first phase - in the steady state - of returning, by the inductive storage means (6), a quantity of energy, which is stored by the capacitative storage means (13), and
- the inductive storage means (6), the state-representing circuit breaker (5; 5') and the capacitative storage means (13) in series in a closed loop during a second phase - in the steady state - of returning, by the capacitative storage means (13), a quantity of energy, which is stored by the inductive storage means (6), the polarity of the connections between the inductive storage means (6) and the capacitative storage means (13) being reversed between the first and the second phase.

5. Electric circuit (CE(i)) according to any one of the preceding claims, **characterised in that** the inductive storage means and the capacitative storage means comprise, respectively, an inductance (6) in series with the state-representing circuit breaker (5; 5') and a capacitance (13); **in that** the electric circuit (CE(i)) comprises, in series with the state-representing circuit breaker (5; 5') and the inductance (6), first and second branches (8, 9) in parallel and comprises a resistance (14) in parallel with the state-representing circuit breaker (5; 5') and the inductance (6) and connected to a point (P) in the second branch (9), the capacitance (13) being connected in the second branch (9); and **in that** the means for switching over the connections comprise means (10, 12) for alternately directing into the first and second branches (8, 9) the current passing through the state-representing circuit breaker (5; 5') and the inductance (6).

6. Electric circuit (CE(i)) according to claim 5, **characterised in that** the galvanic isolation stage (7; 7') is connected in the first branch (8).

7. Electric circuit (CE(i)) according to claim 5, **characterised in that** the galvanic isolation stage (7; 7') is connected in series with the capacitor (13) in the second branch (9).

8. Electric circuit (CE(i)) according to claim 5, **characterised in that** the galvanic isolation stage (7; 7') is connected in series with the resistance (14).

9. Electric circuit (CE(i)) according to any one of claims 5 to 8, **characterised in that** the period (T) during which the current passing through the state-representing circuit breaker (5; 5') and the inductance (6) flows successively in the first (8) and then in the second branch (9), and the cycle ratio (α), equal to the time of flow of that current in the first branch (8) divided by said period (T) are, respectively, fixed and variable and determined by the means (11; 11') for checking the quantity characteristic of the state of the electric circuit (CE(i)) and for periodic control of the switching-over means (10, 12).

10. Electric circuit (CE(i)) according to any one of claims 5 to 9, **characterised in that** the means (10) for alternately directing into the first and second branches (8, 9) the current passing through the state-representing circuit breaker (5; 5') and the inductance (6) comprise a controlled circuit breaker (10) connected in the first branch (8) and a diode (12) connected in the second branch (9) between, on the one hand, one of the two junctions of the first and second branches (8, 9) and, on the other hand, the point (P) of connection of the resistance (14) on the second branch (9), the capacitance (13) being located between, on the one hand, the other of those two junctions of the first and second branches (8, 9) and, on the other hand, the point (P) of connection of the resistance (14) on the second branch (9).

11. Electric circuit (CE(i)) according to claim 10, **characterised in that** the galvanic isolation stage (7; 7') is connected in series with the diode (12).

12. Electric circuit (CE(i)) according to any one of the preceding claims,
**characterised in that** the galvanic isolation stage (7) consists of an optocoupler.

13. Electric circuit (CE(i)) according to any one of the preceding claims,
**characterised in that** the galvanic isolation stage consists of a transformer (7').

14. Electric circuit according to any one of claims 1 to 6, **characterised in that** the galvanic isolation stage (7; 7') consists of a transformer (7') which is connected in series with the state-representing circuit breaker (5; 5') and the primary of which also forms at least part of the inductive storage means.

15. Electric circuit (CE(i)) according to any one of claims 3 to 14, **characterised in that** said means (11; 11') for checking a quantity characteristic of the state of the electric circuit (CE(i)) and for periodic control of the switching-over means (10, 12) also form the galvanic isolation stage (7; 7') and to that end, on the one hand, are provided with said output S(i) for outputting the datum and, on the other hand, are arranged to output that datum based on the processing of said characteristic quantity, especially based on the cycle ratio (α).

16. Electric circuit (CE(i)) according to any one of claims 3 to 15, **characterised in that** the peak value, in the course of a period (T), of the current passing through the state-representing circuit breaker (5; 5') constitutes said quantity characteristic of the state of the electric circuit (CE(i)).

17. Electric circuit (CE(i)) according to any one of claims 5 to 15, **characterised in that** the potential (Vp) at the point (P) of connection of the resistance (14) on the second branch (9) constitutes said quantity characteristic of the state of the electric circuit (CE(i)).

18. Electric circuit (CE(i)) according to any one of claims 5 to 15, **characterised in that** the voltage (E-Vp) at the terminals of the resistance (14) constitutes said quantity characteristic of the state of the electric circuit (CE(i)).

19. Electric circuit (CE(i)) according to any one of the preceding claims, **characterised in that** it additionally comprises means (15) for testing its correct operation, independently of the position of the state-representing circuit breaker (5; 5').

20. Electric circuit (CE(i)) according to claim 19, **characterised in that** the means (15) for testing the correct operation of that electric circuit (CE(i)) comprise:
- a controlled test circuit breaker (18) and a test storage battery (19) connected in a first series circuit which is in turn connected in parallel with a second series circuit comprising the state-representing circuit breaker (5; 5') and a location intended for the connection of the supply storage battery (3), and
- an automatic test unit (20) connected to the control terminal of the controlled test circuit braker (18) and to the output (S(i)) for outputting a state datum.

21. Electric circuit (CE(i)) according to claim 19, **characterised in that** the means (15) for testing the correct operation of that electric circuit (CE(i)) comprise:
- a controlled test circuit breaker (18) connected in parallel with the state-representing circuit breaker (5; 5'), that arrangement being connected in series with a location for the connection of the supply storage battery (3), which is also intended to carry out the function of a test storage battery; and
- an automatic test unit (20) connected to the control terminal of the controlled test circuit breaker (18) and to the output (S(i)) for outputting a state datum.

22. Electric circuit (CE(i)) according to claim 20 or 21, **characterised in that** the automatic test unit (20), also connected to the means (11; 11') for checking a quantity characteristic of the state of the electric circuit (CE(i)) and for alternation control of the means for switching over (10, 12) the connections, is capable of maintaining said switching-over means (10, 12) in at least one position of zero current in said electric circuit (CE(i)).

23. Electric circuit (CE(i)) according to any one of claims 20 to 22, **characterised in that** the means (15) for testing the correct operation of that electric circuit (CE(i)) comprise at least one protection diode (16) connected in series with the state-representing circuit breaker (5; 5') for blocking a current coming from the controlled test circuit breaker (18).

24. Electric circuit (CE(i)) according to any one of claims 20 to 23, **characterised in that** the means (15) for testing the correct operation of that electric circuit (CE(i)) comprise another protection diode (17) connected in series with the controlled test circuit breaker (18) for blocking a current coming from the state-representing circuit breaker (5; 5').

25. Electric system (1) intended for transmission of a plurality of state data, **characterised in that** it comprises a supply storage battery (3) and a plurality of electric circuits (CE(i)) according to any one of claims 1 to 24 each of which is intended for transmission of a state datum and which are connected in parallel to the terminals of said storage battery (3).

26. Electric system (1) according to claim 25, **characterised in that** it is provided on a railway train, each state-representing circuit breaker (5; 5') being associated with a device or equipment of said railway train for monitoring the state or position thereof.

## Patentansprüche

1. Elektrische Schaltanordnung (CE(i)) zur Übertragung des Zustands eines Parameters oder eines Geräts, welche dazu bestimmt ist, an den Klemmen einer Versorgungsbatterie (3) angeschlossen zu werden und welche enthält:
- eine galvanisch isolierte Verbindung (7; 7') zwischen der elektrischen Schaltanordnung (CE(i)) und einem Ausgang (S(i)) für die Ausgabe einer Zustandsinformation und
- einen Zustandsschalter (5; 5'), dessen geöffnete oder geschlossene Position repräsentativ für die Zustandsinformation ist und der im Nicht-Test-Zustand den Durchgang eines Stroms in der Schaltanordnung (CE(i)) bestimmt,
wobei die elektrische Schaltanordnung (CE(i)) die Meldung der Information über den Zustand des Zustandsschalters (5; 5') mittels der galvanisch isolierten Verbindung (7; 7') in Richtung des Ausgangs (S(i)) bewirkt,
**dadurch gekennzeichnet, dass** sie Mittel zur Regelung der Stromstärke in dem Zustandsschalter (5; 5') umfasst, wobei sie Mittel zur Umschaltung (10,12) der Verbindungen zwischen den Elementen aufweist, von denen die elektrische Schaltanordnung (CE(i)) gebildet ist und in Reihe mit dem Zustandsschalter (5; 5') geschaltete induktive Speicherungsmittel (6) und kapazitive Speicherungsmittel (13) umfasst, die im stationären Zustand jeweils abwechselnd Speicherungsmittel und Mittel zur Rückgabe eines Teils der Energie der elektrischen Schaltanordnung (CE(i)) bilden entsprechend dem wechselseitigen Zustand der Verbindungen zwischen den verschiedenen Elementen der elektrischen Schaltanordnung (CE(i)), der von den Umschaltmitteln bestimmt wird.

2. Elektrische Schaltanordnung (CE(i)) entsprechend Anspruch 1,
**dadurch gekennzeichnet, dass** die galvanisch isolierte Verbindung (7, 7') mit dem Zustandsschalter (5; 5') in Reihe geschaltet ist.

3. Elektrische Schaltanordnung (CE(i)) entsprechend Anspruch 1 oder 2,
**dadurch gekennzeichnet, dass** die Mittel zur Regelung der Stromstärke in dem Zustandsschalter (5; 5') ferner Mittel (11; 11') aufweisen zur Überwachung einer Kenngröße für den Zustand der elektrischen Schaltanordnung (CE(i)) und zur wechselseitigen Betätigung der Mittel (10,12) zur Umschaltung der Verbindungen zwischen den Elementen, von denen die elektrische Schaltanordnung (CE(i)) gebildet ist, in Abhängigkeit vom Zustand der elektrischen Schaltanordnung.

4. Elektrische Schaltanordnung (CE(i)) entsprechend einem der vorstehenden Ansprüche,
**dadurch gekennzeichnet, dass** die Mittel (10, 12) zur Umschaltung der Verbindungen zwischen den Elementen, von denen die elektrische Schaltanordnung (CE(i)) gebildet ist, abwechselnd mindestens umschalten:
- die induktiven Speicherungsmittel (6), den Zustandsschalter (5; 5'), die Batterie (3) und die kapazitiven Speicherungsmittel (13) in Reihe geschaltet in einem geschlossenen Wirkungsweg während einer ersten Phase, im stationären Zustand, zur Rückgabe einer Menge Energie, die von den kapazitiven Speicherungsmitteln (13) gespeichert ist, durch die induktiven Speicherungsmittel (6), und
- die induktiven Speicherungsmittel (6), den Zustandsschalter (5; 5') und die kapazitiven Speicherungsmittel (13) in Reihe geschaltet in einem geschlossenen Wirkungsweg während einer zweiten Phase, im stationären Zustand, zur Rückgabe einer Menge Energie, die von den induktiven Speicherungsmitteln (6) gespeichert ist, durch die kapazitiven Speicherungsmittel (13),
wobei die Polarität der Anschlüsse zwischen den induktiven Speicherungsmitteln (6) und den kapazitiven Speicherungsmitteln (13) zwischen der ersten und der zweiten Phase umgekehrt wird.

5. Elektrische Schaltanordnung (CE(i)) entsprechend einem der vorstehenden Ansprüche,
**dadurch gekennzeichnet, dass** die induktiven Speicherungsmittel und die kapazitiven Speicherungsmittel eine in Reihe mit dem Zustandsschalter (5; 5') geschaltete Induktivität (6) bzw. eine Kapazität (13) aufweisen, dass die elektrische Schaltanordnung (CE(i)) in Reihe geschaltet mit dem Zustandsschalter (5; 5') und der Induktivität (6) einen ersten und einen zweiten parallel geschalteten Zweig (8, 9) aufweist und einen Widerstand (14) aufweist, der zu dem Zustandsschalter (5; 5') und der Induktivität (6) parallel geschaltet und an einen Punkt (P) des zweiten Zweigs (9) angeschlossen ist, wobei die Kapazität (13) in den zweiten Zweig (9) geschaltet ist, und dass die Mittel zum Umschalten der Verbindungen Mittel (10,12) umfassen, um den Strom, der im Zustandschalter (5; 5') und der Induktivität (6) fließt, in den ersten und den zweiten Zweig (8, 9) zu leiten.

6. Elektrische Schaltanordnung (CE(i)) entsprechend Anspruch 5,
**dadurch gekennzeichnet, dass** die galvanisch isolierte Verbindung (7; 7') in den ersten Zweig (8) geschaltet ist.

7. Elektrische Schaltanordnung (CE(i)) entsprechend Anspruch 5,
**dadurch gekennzeichnet, dass** die galvanisch isolierte Verbindung (7; 7') in den zweiten Zweig (9) mit dem Kondensator (13) in Reihe geschaltet ist.

8. Elektrische Schaltanordnung (CE(i)) entsprechend Anspruch 5,
**dadurch gekennzeichnet, dass** die galvanisch isolierte Verbindung (7; 7') mit dem Widerstand (14) in Reihe geschaltet ist.

9. Elektrische Schaltanordnung (CE(i)) entsprechend einem der Ansprüche 5 bis 8,
**dadurch gekennzeichnet, dass** die Periode (T), während welcher der Strom in dem Zustandschalter (5, 5') fließt und die Induktivität 6) nacheinander in dem ersten (8) und dann in dem zweiten Zweig (9) fließt, und das zyklische Verhältnis (α), gleich der Zeit, in der der Strom in dem ersten Zweig (8) fließt, geteilt durch die Periode (T), fest bzw. variabel sind und durch die Mittel (11; 11') zur Überwachung der Kenngröße für den Zustand der elektrischen Schaltanordnung (CE(i)) und zur periodischen Betätigung der Umschaltmittel (10, 12) bestimmt sind.

10. Elektrische Schaltanordnung (CE(i)) entsprechend einem der Ansprüche 5 bis 9,
**dadurch gekennzeichnet, dass** die Mittel (10), um den Strom, der in dem Zustandsschalter (5; 5') und der Induktivität (6) fließt, abwechselnd in den ersten und in den zweiten Zweig (8, 9) zu leiten, einen betätigten Schalter (10), der in den ersten Zweig (8) geschaltet ist, und eine Diode (12), die in den zweiten Zweig (9) geschaltet ist zwischen einerseits einer der beiden Verbindungsstellen des ersten und des zweiten Zweigs (8, 9) und andererseits dem Punkt (P) für den Anschluss des Widerstands (14) an den zweiten Zweig (9), wobei sich die Kapazität (13) zwischen einerseits der anderen der beiden Verbindungsstellen des ersten und des zweiten Zweigs (8, 9) und andererseits dem Punkt (9) für den Anschluss des Widerstands (14) an den zweiten Zweig (9) befindet.

11. Elektrische Schaltanordnung (CE(i)) entsprechend Anspruch 10,
**dadurch gekennzeichnet, dass** die galvanisch isolierte Verbindung (7; 7') mit der Diode (12) in Reihe geschaltet ist.

12. Elektrische Schaltanordnung (CE(i)) entsprechend einem der vorstehenden Ansprüche,
**dadurch gekennzeichnet, dass** die galvanisch isolierte Verbindung (7) von einem Optokoppler gebildet ist.

13. Elektrische Schaltanordnung (CE(i)) entsprechend einem der vorstehenden Ansprüche,
**dadurch gekennzeichnet, dass** die galvanisch isolierte Verbindung von einem Transformator (7') gebildet ist.

14. Elektrische Schaltvorrichtung entsprechend einem der Ansprüche 1 bis 6,
**dadurch gekennzeichnet, dass** die galvanisch isolierte Verbindung (7; 7') von einem Transformator (7') gebildet ist, der mit dem Zustandsschalter (5; 5') in Reihe geschaltet ist und dessen Primärwicklung auch zumindest einen Teil der induktiven Speicherungsmittel bildet.

15. Elektrische Schaltanordnung (CE(i)) entsprechend einem der Ansprüche 3 bis 14,
**dadurch gekennzeichnet, dass** die Mittel (11; 11') zur Überwachung einer Kenngröße für den Zustand der elektrischen Schaltanordnung (CE(i)) und zur periodischen Betätigung der Umschaltmittel (10,12) auch die galvanisch isolierte Verbindung (7; 7') bilden und zu diesem Zweck einerseits mit dem Ausgang S(i) für die Ausgabe der Information versehen sind und andererseits dafür vorgesehen sind, diese Information ausgehend von der Verarbeitung der Kenngröße, insbesondere ausgehend von dem zyklischen Verhältnis (α) auszugeben.

16. Elektrische Schaltanordnung (CE(i)) entsprechend einem der Ansprüche 3 bis 15,
**dadurch gekennzeichnet, dass** der Spitzenwert des Stroms, der in dem Zustandsschalter (5; 5') fließt, im Laufe einer Periode (T) die Kenngröße für den Zustand der elektrischen Schaltanordnung (CE(i)) bildet.

17. Elektrische Schaltanordnung (CE(i)) entsprechend einem der Ansprüche 5 bis 15,
**dadurch gekennzeichnet, dass** das Potential (Vp) an dem Punkt (P) für den Anschluss des Widerstands (14) an dem zweiten Zweig (9) die Kenngröße für den Zustand der elektrischen Schaltanordnung (CE(i)) bildet.

18. Elektrische Schaltanordnung (CE(i)) entsprechend einem der Ansprüche 5 bis 15,
**dadurch gekennzeichnet, dass** die Spannung (E-Vp) an den Klemmen des Widerstands (14) die Kenngröße für den Zustand der elektrischen Schaltanordnung (CE(i)) bildet.

19. Elektrische Schaltanordnung (CE(i)) entsprechend einem der vorstehenden Ansprüche,
**dadurch gekennzeichnet, dass** sie ferner Mittel (15) aufweist, um ihre korrekte Funktionsweise unabhängig von der Position des Zustandsschalters (5; 5') zu testen.

20. Elektrische Schaltanordnung (CE(i)) entsprechend Anspruch 19,
**dadurch gekennzeichnet, dass** die Mittel (15) zum Testen der korrekten Funktionsweise der elektrischen Schaltanordnung (CE (i)) umfassen:
- einen betätigten Testschalter (18) und eine Testbatterie (19), die in eine erste Reihenschaltung geschaltet sind, die ihrerseits parallel zu einer zweiten Reihenschaltung geschaltet ist, umfassend den Zustandschalter (5; 5') und einen Steckplatz, der für den Anschluss der Versorgungsbatterie (3) vorgesehen ist, und
- eine automatische Testeinheit (20), die an die Klemme zur Betätigung des betätigten Testschalters (18) und an den Ausgang (S(i)) für die Ausgabe einer Zustandsinformation angeschlossen ist.

21. Elektrische Schaltanordnung (CE(i)) entsprechend Anspruch 19,
**dadurch gekennzeichnet, dass** die Mittel (15) zum Testen der korrekten Funktionsweise der elektrischen Schaltanordnung (CE(i)) umfassen:
- einen betätigten Testschalter (18), der parallel zu einem Zustandsschalter (5; 5') geschaltet ist, wobei die Gesamtheit in Reihe mit einem Steckplatz für den Anschluss der Versorgungsbatterie (3) geschaltet ist, die dafür vorgesehen ist, auch den Betrieb der Testbatterie sicherzustellen, und
- eine automatische Testeinheit (20), die an die Klemme zur Betätigung des betätigten Testschalters (18) und an den Ausgang (S(i)) für die Ausgabe einer Zustandsinformation angeschlossen ist.

22. Elektrische Schaltanordnung (CE(i)) entsprechend Anspruch 20 oder 21,
**dadurch gekennzeichnet, dass** die automatische Testeinheit (20), die auch an die Mittel (11; 11') zur Überwachung einer Kenngröße für den Zustand der elektrischen Schaltanordnung (CE(i)) und zur wechselseitigen Betätigung der Mittel zum Umschalten (10, 12) der Verbindungen angeschlossen ist, dafür vorgesehen ist, die Umschaltmittel (10, 12) in zumindest einer Position zur Unterdrückung des Stroms in der elektrischen Schaltanordnung (CE(i)) zu halten.

23. Elektrische Schaltanordnung (CE(i)) entsprechend einem der Ansprüche 20 bis 22,
**dadurch gekennzeichnet, dass** die Mittel (15) zum Testen der korrekten Funktionsweise der elektrischen Schaltanordnung (CE(i)) zumindest eine Schutzdiode (16) aufweisen, die mit dem Zustandsschalter (5; 5') in Reihe geschaltet ist, um einen von dem betätigten Testschalter (18) kommenden Strom zu sperren.

24. Elektrische Schaltanordnung (CE(i)) entsprechend einem der Ansprüche 20 bis 23,
**dadurch gekennzeichnet, dass** die Mittel (15) zum Testen der korrekten Funktionsweise der elektrischen Schaltanordnung (CE(i)) eine weitere Schutzdiode (17) aufweisen, die mit dem betätigten Testschalter (18) in Reihe geschaltet ist, um einen von dem Zustandsschalter (5; 5') kommenden Strom zu sperren.

25. Elektrisches System (1) für die Meldung einer Vielzahl von Zustandsinformationen,
**dadurch gekennzeichnet, dass** es eine Versorgungsbatterie (3) und eine Vielzahl elektrischer Schaltungsanordnungen (CE(i)) aufweist, entsprechend einem der Ansprüche 1 bis 24, die jeweils dazu vorgesehen sind, eine Zustandsinformation zu melden, und die zu den Klemmen der Batterie (3) parallel geschaltet sind.

26. Elektrisches System (1) entsprechend Anspruch 25,
**dadurch gekennzeichnet, dass** es sich an Bord eines Eisenbahnzugs befindet, wobei jeder Zustandschalter (5; 5') mit einem Organ oder einem Gerät des Eisenbahnzugs verbunden ist, um dessen Zustand oder Position zu überwachen.
